# EUROPÄISCHE PATENTSCHRIFT

(11) **EP 0 106 973 B1**
(45) Veröffentlichungstag und Bekanntmachung des Hinweises auf die Patenterteilung: **23.07.1986**
(21) Anmeldenummer: 83108314.2
(22) Anmeldetag: 24.08.1983
(51) Int. Cl.: E05D 7/085

(54) **Schwingflügellager**
Pivoting wing pivot
Pivot pour fenêtre basculante

(30) Priorität: 27.10.1982 DE 3239671
(43) Veröffentlichungstag der Anmeldung: 02.05.1984
(73) Patentinhaber: Gretsch-Unitas GmbH Baubeschläge, D-71254 Ditzingen (DE)
(72) Erfinder: Maus von Resch, Julius, D-7000 Stuttgartt-1 (DE)
(74) Vertreter: Schmid, Berthold, Dipl.-Ing.

## Beschreibung

Die Erfindung Bezieht sich auf ein Schwingflügellager mit einem Rahmenlagerteil und einem Flügellagerteil sowie einem beide verbindenden Kipphebel, dessen eines Ende am Rahmenlagerteil und dessen anderes Ende am Flügellagerteil um eine erste und nachfolgend oder gleichzeitig um eine zweite Drehachse begrenzt drehbar gelagert sind, wobei das raumabgewandte Ende des Lagers an seinem in Einbaulage unteren Ende durch eine untere Deckplatte des Rahmenladerteils und an seinem oberen Ende durch eine Obere Deckplatte des Flügellagerteils verschlossen ist. Ein solches Schwingflügellager ist aus der DE-C-1708217 bekannt. Schwingflügellager dienen in der Regel zur Lagerung des Schwingflügels eines Fensters, wobei die Lagerachse horizontal durch die Mitte des Flügels verläuft. Ein Drehen des Flügels um die erste Drehachse bewirkt dessen Schrägstellung um einen vorgebenen Drehwinkel.

Diese Stellung wird als Lüftungsstellung des Fensters benutzt. Wenn man den Flügel nachfolgend um seine zweite Drehachse dreht, so gelangt die Flügelaußenfläche ins Rauminnere, während die Flügelinnenfläche nunmehr nach außen zeigt. Diese Stellung ist als Putzstellung gedacht, da sie ein müheloses Reinigen der Außenfläche des Flügels vom Rauminnern her gestattet. Der Flügel nimmt dabei eine zu seiner Schließstellung parallele Stellung ein, jedoch ist er dabei gegen das Rauminnere hin versetzt.

Die Flügel- und Blendrahmen moderner Schwingflügelfenster werden in bevorzugter weise aus Aluminium- oder Kunststoffprofilen hergestellt jedoch sind auch noch Holzrahmen in Gebrauch. Bei den Profilsystemen sind sowohl Innen- wie auch Außendichtungen vorhanden, so daß im eigentlichen Rahmenbereich Zugluft praktisch nicht auftreten kann. Weil bei einem Schwingflügellager die obere Flügelhälfte bei einer Drehung um die erste Drehachse ins Rauminnere schwenkt, während die untere Flügelhälfte nach außen bewegt wird, muß im Lager selbst ein Wechsel in der Dichtebene stattfinden. Diese Tatsache und auch die bekannte Konstruktion der Schwingflügellager führen dazu, daß im Schwingflügellager Schleichwege für Zugluft entstehen. Wenn nun an irgendeiner Stelle der Außendichtung aufgrundeines Verarbeitungs-oder Materialfehlers eine undichte stelle vorhanden ist, so kann die Luft in die Spalträume zwischen dem wechselprofil und den Hauptprofilen eintreten. Da zusätzlich eine Innendichtung vorgesehen ist, bleibt als einzeige stelle für den Durchtritt deiser Luft ins Rauminnere das Schwingflügellager. Der Benutzer ist folglich der Meinung, daß das Schwingflügellager als solches undicht wäre, obwohl der Lufteintritt an einer anderen Stelle erfolgte.

Durch die DE-A-2 854 820 ist ein Schwingflügellager ähnlicher Art bekannt geworden, welches mit Hilfe von Dichtstreifen abgedichtet ist. Diese sind sowohl zwischen das Rahmenlagerteil und den Kipphebel bzw. zwischen letzteren und das Flügellagerteil geschaltet als auch zwischen das Rahmenprofil des Blendrahmens und das Rahmenlagerteil einerseits und das Profil des Flügels und das Flügellagerteil andererseits. Wie man aus dem Fensterbau weiß, ist eine derartige Konstruktion mit eingesetzten Dichtstreifen grundsätzlich toleranzempfindlich. Es kommt noch hinzu, daß sowohl die Dichtstreifen selbst als auch deren Montage zusätzliche Kosten verursachen. Im übrigen ist der Dichtstreifen ein Verschleißteil, welches von Zeit zu Zeit mit entsprechenden Kosten ausgetauscht werden muß.

Die Aufgabe der Erfindung wird infolgedessen darin gesehen, ein Schwingflügellager der eingangs beschriebenen Art so weiterzubilden, daß ein Luftdurchtritt mit geringstem Aufwand und ohne Erhöhung der Toleranzanforderungen verhindert wird.

Zur Lösung dieser Aufgabe wird erfindungsgemäß vorgeschlagen, daß das Schwingflügellager gemäß dem Oberbegriff des Anspruchs 1 entsprechend dem kennzeichnenden Teil dieses Anspruchs ausgebildet ist. Bei diesem Lager übergreift jeweils ein Falz einen Überschlag, wobei aufgrund des Dichtungssprungs in den beiden Schwingflügellagern auch bei der durch Überschlag und Falz gebildeten Schwingflügellagerabdichtung ein Dichtungssprung vorhanden ist, der die Bewegung des Schwingflügels zunächst um die erste und nachfolgend oder gleichzeitig um die zweite Drehachse ermöglicht. Andererseits dichten aber Falz und Überschlag das Lager an seiner dem Rauminnern zugekehrten, die Sichtflächen aufweisenden Vorderseite ab, so daß dort keine Zugluft hindurchtreten kann. Die Breite von Falz und Überschlag richten sich nach den Toleranzen bei der Herstellung von Blend- und Flügelrahmen sowie dem Betrag, um welchen bei ungünstigen Toleranzen und Beanspruchungen das Rahmen- und das Flügellagerteil in Längsrichtung ihrer Drehachsen gegebenenfalls auseinandergezogen werden können. Alle vorstehenden und nachfolgenden Ausführungen beziehen sich jeweils auf das geschlossene Fenster und das eingebaute Schwingflügellager, und zwar für einen im Rauminnern stehenden Beobachter.

Das vordere Lagerende ist demnach das die Sichtflächen aufweisende Lagerende, welches dem Rauminnern zugekehrt ist. In bekannter Weise liegt die erste Drehachse unterhalb der zweiten Drehachse. In Weiterbildung der Erfindung wird vorgeschlagen, daß das Rahmenlagerteil einen von seinem oberen Ende bis auf Höhe der ersten Drehachse reichenden Falz, und der Kipphebel an seinem dem Rahmenlagerteil zugeordneten Längsrand einen in den Falz eingreifenden, seitlich abstehenden ersten Überschlag etwa gleicher Länge aufweisen. An der ersten Drehachse findet dann ein Sprung von Falz und Überschlag statt, weil bei der Kippbewegung des Flügels um die erste Drehachse der obere Teil des Kipphebels mit dem Flügellagerteil ins Rauminnere schwenken, während der untere Teil nach außen hin verschwenkt wird. Diese Schwenkbewegungen dürfen selbstverständlich durch den ins Nachbarteil übergreifenden Falz nicht behindert werden.

In weiterer Ausgestaltung der Erfindung wird vorgeschlagen, daß sich am unteren Ende des Kipphebels an dessen dem Rahmenlagerteil zugeordneten Längsrand eine den ersten Überschlag seitlich überragende erste Dichtleiste befindet, die vom unteren Kipphebelende bis etwa zur Höhe der ersten Drehachse reicht und eine Kante am unteren Ende des Rahmenlagerteils hintergreift. Diese erste Dichtleiste ist vorteilhafterweise angeformt. Die Länge der genannten Kante entspricht zumindest der Länge der ersten Dichtleiste. Der Begriff "unteres Ende des Rahmenlagerteils" bezieht sich dabei auf den vorderen Endbereich des Rahmenlagerteils der, in vertikaler Richtung gesehen, üblicherweise nicht so weit nach unten reicht als der hintere Endbereich des Rahmenlagerteils. Angesprochen ist in diesem Zusammenhang jedenfalls das unterhalb der ersten Drehachse gelegene, in Verlängerung des Falzes am Rahmenlagerteil befindliche Stück des letzteren. Außerdem liegt die Kante des Rahmenlagerteils, welche von der ersten Dichtleiste bei geschlossenem Flügel hintergriffen wird, seitlich neben dem Falz, also von der Mitte des Kipphebels weiter entfernt als der Falz des Rahmenlagerteils.

Eine andere Variante der Erfindung ist gekennzeichnet durch eine Ausnehmung im Rahmenlagerteil, deren unteres Ende bogenförmig begrenzt und treppenartig geformt ist, wobei der Radius des Bogen dem Radius der Bewegungsbahn des unteren Endes des Kipphebels entspricht. Diese Ausnehmung befindet sich im wesentlichen unterhalb der ersten Drehachse, und zwar vom Rauminnern her gesehen, beginnend hinter der hintergriffenen Kante des Rahmenlagerteils. Sie erstreckt sich dann bis hin zur unteren Deckplatte des Rahmenlagerteils. Es entsteht dadurch eine in etwa keilförmige Gestalt der Ausnehmung. Ihre Tiefe entspricht dem Betrag, um welchen die erste Dichtleiste seitlich über den ersten Überschlag Übersteht. Hinsichtlich des ersten Treppenabsatzes entspricht die Tiefe der Breite des ersten Überschlags.

In weiterer Ausbildung der Erfindung wird vorgeschlagen, daß das der unteren Deckplatte zugekehrte Ende der Ausnehmung zugleich einen Anschlag für den Kipphebel bildet. Dieser Anschlag begrenzt die erste Drehbewegung, d.h. die Überführung des Flügels von der Schließstellung in die Lüftungsstellung. Zusätzlich oder alternativ kann man für diese erste Drehbewegung auch noch einen anderen Anschlag im Lager vorsehen. Bei einem Schwingflügellager mit gleichzeitiger Drehung um beide Achsen ist ein derartiger Anschlag nicht erforderlich.

Eine zweckmäßige Weiterbildung der Erfindung besteht darin, daß der Kipphebel an seinem dem Flügellagerteil zugeordneten Längsrand einen von seinem unteren Ende bis auf Höhe der zweiten Lagerachse reichenden, seitlich abstehenden zweiten Überschlag aufweist, der in einen vom unteren Ende bis auf Höhe der zweiten Drehachse reichenden Falz des Flügellagerteils eingreift. Hierbei handelt es sich um einen Teil der Abdichtung zwischen dem Kipphebel und dem Flügellagerteil u. zwar bis hin zur zweiten Drehachse, wo dann ebenfalls ein Sprung in der Dichtebene stattfindet, analog dem Sprung zwischen Rahmenlagerteil und Kipphebel an der ersten Drehachse. Dieser Sprung in der Dichtebene erfolgt jeweils zur Seite hin. D.h. die Teile der Dichtebene oberhalb und unterhalb des Dichtungssprunges liegen beide in einer gemeinsamen Ebene, jedoch sind sie seitlich gegeneinander versetzt.

Eine andere Ausgestaltung der Erfindung sieht vor, daß sich am oberen Ende des Kipphebels an dessen, dem Flügellagerteil zugeordneten Längsrand eine den zweiten Überschlag seitlich überragende zweite Dichtleiste befindet, die eine Kante am oberen Ende des Flügellagerteils hintergreift, welche gegenüber dem Falz des Flügellagerteils seitlich zurückgesetzt ist. Dadurch entsteht der obere Teil der Abdichtung zwischen Kipphebel und Flügellagerteil, der vom oberen Schwingflügellagerende bis etwa zur zweiten Drehachse reicht.

Die zweite Dichtleiste befindet sich in sehr vorteilhafter Weise an einem abnehmbar am Kipphebel oder der zweiten Drehachse gehaltenen Element. Hinsichtlich der ersten Alternative ergibt sich dadurch ein besonderer Vorteil, daß das Element ein Bremsteil des Lagers bildet, das mit dem oberen Kipphebelende abnehmbar verbunden ist und ein in der Art eines Gleitsteins oder dergleichen wirkendes Element aufweist oder aufnimmt, das in eine Umfangsnut eines, die zweite Drehachse bildenden Zapfens des Flügellagerteils eingreift. Bei dem als Gleitstein wirkenden Element kann es sich um das bisher bekannte Einschraubelement bzw. eine Schraube handeln. Ihr Schaft greift tangential in die Umfangsnut des Lagerzapfens ein. Aufgrund der verdeckten Anbringung dieser Schraube od. dgl. erhält man eine außen glatte Sichtfläche des Kipphebels und eine geschützte Anordnung der gesamten Axialsicherung für den Kipphebel im Lagerinnern. Das Einschraubelement ermöglicht das Aushängen des Flügels nach einer 180° Drehung.

Um auch gegenüber den weiterführenden Rahmenprofilen ober- und unterhalb des Schwingflügellagers eine gute Abdichtung zu erzielen, ist es sehr zweckmäßig, wenn ein streifenartiges Dichtelement am oberen und unteren stirnseitigen Ende des plattenartigen Teils des Kipphebels angebracht ist. Dabei kann es sich um ein im Querschnitt kreisförmiges, in eine entsprechende Nut klemmend eingedrücktes Dichtelement handeln. Seitlich links und rechts davon kann man am vorderen Endbereich des Rahmen- bzw. Flügellagerteils jeweils auch noch ein Dichtelement zwischen Lager und weiterführenden Holm einsetzen. In vergleichbarer Art läßt sich auch noch der Spalt zwischen der unteren Deckplatte des Rahmenlagerteils und der oberen Deckplatte des Flügellagerteils abdichten, indem man in Weiterbildung der Erfindung zwischen die einander zugekehrten Stirnkanten der oberen und unteren Deckplatte ein an einer der Deckplatten befestigtes, streifenartiges Dichtelement schaltet. Dabei kann das Dichtelement selbst eine streifenartige Form haben. Statt dessen kann es sich aber auch um ein angeformte Leiste einer platte handeln, die an der Innenfläche entweder der unteren oder der oberen Deckplatte befestigt, beispielsweise angeklebt wird.

Die Erfindung wird nachfolgend anhand eines Ausführungsbeispiels näher erläutert. Dabei handelt es sich um Schrägbilddarstellungen, wobei bekannte und im Zusammenhang mit der erfindungsgemäßen Ausbildung nicht interessierende Details der Übersichtlichkeit halber weggelassen sind, so beispielsweise die Bremse und die Steuerung, welche sicherstellt, daß die Drehbewegung um die zweite Achse erst dann stattfindet, wenn die Drehbewegung um die erste Achse beendet ist. Es zeigen:
Fig. 1 das Flügellagerteil,
Fig. 2 den Kipphebel, wobei die Seite sichtbar ist, die dem Flügellagerteil zugekehrt ist,
Fig. 3 nochmals den Kipphebel, wobei die dem Rahmenteil zugekehrte Fläche sichtbar ist und
Fig. 4 das Rahmenlagerteil.

Die drei wesentlichsten Elemente des Schwingflügellagers sind das Flügellagerteil 1, der Kipphebel 2 und das Rahmenlagerteil 3. Der Kipphebel 2 ist drehbar sowohl mit dem Flügellagerteil als auch dem Rahmenlagerteil verbunden, wobei die erste Drehachse 4 der drehbaren Anlenkung des Kipphebels am Rahmenlagerteil 3 dient, während die zweite Drehachse 5 die drehbare Anlenkung des Kipphebels am Flügellagerteit 1 bewirkt. Beide Drehbewegungen sind begrenzt und können in bekannter Weise nur aufeinanderfolgend vorgenommen werden. Zunächst erfolgt ein Drehen des Flügels um die erste Drehachse 1 in eine schräge Stellung, die als Lüftungsstellung des Flügels dient. Nachfolgend kann dann der Flügel weitergedreht werden, bis er insgesamt eine 180° Drehung durchgeführt hat. Dadurch wird dann die außen liegende Scheibe vom Rauminnern her leicht zugänglich, so daß sie problemlos gereinigt werden kann. Der Flügel nimmt gegenüber der Schließstellung eine nach innen versetzte parallellage ein, so daß man auch in der Drehendstellung den Raum über die entstandenen Spalte zwischen Blendrahmen und Flügelrahmen lüften kann. In bekannter Weise wird die Drehbewegung des Flügels mittels einer vorzugsweise einstellbaren Bremse gebremst, während eine Zwangssteuerung, wie gesagt, den aufeinanderfolgenden Ablauf der beiden Drehbewegungen beim Offnen und Schließen des Flügels gewährleistet.

Sowohl das Flügellagerteil 1 als auch das Rahmenlagerteil 3 haben eine winkelförmige Gestalt,.wobei im Fall des Flügellagerteils 1 der eine Winkelschenkel durch die obere Deckplatte 6 und beim Rahmenlagerteil 3 der eine Winkelschenkel durch die untere Deckplatte 7 gebildet ist. Die beiden Deckplatten sind, wie die Figuren 1 und 4 zeigen, jeweils kürzer als die benachbarte Längskante des anderen Schenkel des betreffenden Lagerteils. Bei geschlossenem Lager stehen die beiden Deckplatten unmittelbar übereinander, und sie bilden zusammen eine innen im Rahmen liegende, nach außen weisende Lagergehäusewand. Der Spalt zwischen den beiden Deckplatten wird mittels eines streifenartigen Dichtelements abgedichtet, das an einer der beiden Stirnkanten eingesetzt wird, insbesondere an der oberen Stirnkante 9 der unteren Deckplatte 7. Diese obere Stirnkante 9 ist zur Bildung einer Haltenut für das streifenartige Dichtelement muldenartig geformt. Gegenüberliegend befindet sich eine schräg verlaufende untere Stirnkante 10 der oberen Deckplatte 6, die bei geschlossenem Lager fest an dem streifenartigen Dichtelement 8 angepreßt ist.

Der Kipphebel 2 besteht im wesentlichen aus dem Lagerschenkel 11 mit der Lagerbohrung 12 für die aus einem Zapfen bestehende erste Drehachse 4 und dem dazu rechtwinklig angeordneten plattenartigen Teil 13. Dessen, dem Rauminnern zugekehrte Fläche bildet eine Sichtfläche 14 des Schwingflügellagers. Links daneben befindet sich in eingebautem Zustand des Lagers die Sichtfläche 15 des Flügellagerteils 1 und rechts davon die Sichtfläche 16 des Rahmenlagerteils 3.

Dabei befindet sich die Sichtfläche 15 am vorderen Endbereich 17 des Flügellagerteils und die Sichtfläche 16 am vorderen Endbereich 18 des Rahmenlagerteils 3. Der plattenartige Teil 13 des Kipphebels 2 und die vorderen Endbereiche 17 und 18 des Flügel bzw. des Rahmenlagerteils sind mittels Falz und Überschlag gegeneinander abgedichtet, wie nachstehend noch näher erläutert wird. Dadurch kann gegebenenfalls ins Lagerinnere eingetretene Außenluft am Schwingflügellager nicht ins Rauminnere austreten. Ein Wechsel in den Dichtflächen der Fälze und Überschläge zwischen dem Rahmenlagerteil und dem Kipphebel, etwa auf Höhe der ersten Drehachse 4, und zwischen dem Kipphebel und dem Flügellagerteil, etwa auf Höhe der zweiten Drehachse 5, gewährleisten trotz des seitlichen Übergreifens der drei hauptsächlichen Teile des Schwingflügellagers ein ungehindertes Drehen um die erste und nachfolgend oder gleichzeitig um die zweite Drehachse.

Das Rahmenlagerteil 3 besitzt einen von seinem oberen Ende 20 bis auf Höhe der ersten Drehachse 4 reichenden Falz 19. Er wird bei geschlossenem Flügel von einem ersten Überschlag 21 übergriffen, der sich an dem dem Rahmenlagerteil 3 zugeordneten Längsrand 22 des Kipphebel 2 befindet. Die Länge und Form des Uberschlags 21 entsprechen denjenigen des Falzes 19. Außerdem ist der Überschlag 21, wie Fig 3 zeigt, bündig mit der Sichtfläche 14. Am unteren Ende 23 des Kipphebels 2 befindet sich an dessen dem Rahmenlagerteil 3 zugeordneten Längsrand 22 eine den ersten Überschlag 21 seitlich überragende erste Dichtleiste 24. Ihr unteres Ende folgt ebenso dem vorderen Endbereich 18 des Rahmenlagerteils 3, wie dies beim oberen Ende des ersten Überschlags 21 und dem Falz 19 der Fall ist.

Demnach reicht also diese erste Dichtleiste 24 vom unteren Kipphebelende 23 bis etwa zur Höhe der ersten Drehachse 4. Sie hintergreift bei geschlossenem Flügel eine Kante 25 am unteren Ende des Endbereichs 18 des Rahmenlagerteils 3. Um dies zu ermöglichen, ist es erforderlich, daß das Rahmenlagerteil 3 mit einer Ausnehmung 26 versehen ist, deren Form und Größe sowie Anordnung am Rahmenlagerteil 3 bezüglich der ersten Drehachse 4 von der Größe und Bewegungsbahn der ersten Dichtleiste 24 abhängt. Weil letztere gegenüber der Ebene des plattenartigen Teils 13 des Kipphebels 2 zurückversetzt ist, ist die Ausnehmung 26 an ihrem unteren Ende 27 treppenartig ausgeformt. Außerdem ist sie dort entsprechend dem Bewegungsradius des unteren Endes der ersten Dichtleiste 24 bogenförmig geformt. Das der unteren Deckplatte 7 am Rahmenlagerteil 3 zugekehrte Ende 28 der Ausnehmung 26 bildet zugleich einen Anschlag für den Kipphebel 2. Er begrenzt dessen Aufklapp-Drehbewegung gegenüber dem Rahmenlagerteil 3 und er arbeitet mit dem unteren Ende 23 des Kipphebels 2 zusammen. Im übrigen besitzt der Kipphebel an diesem unteren Ende 23 ebenso wie an seinem oberen Ende 29, u. zwar am plattenartigen Teil 13, eine Aufnahmenut 30 bzw. 31 für ein steifenartiges, nicht gezeigtes Dichtelement, welches demjenigen 8 am oberen Ende der unteren Deckplatte 7 entsprechen kann.

Der Kipphebel 2 besitzt an seinem, dem Flügellagerteil 1 zugeordneten Längsrand 32 einen von seinem unteren Ende 23 bis auf Höhe der zweiten Lagerachse 5 reichenden seitlich nach links (Fig. 2) abstehenden zweiten Überschlag 34, der ebenfalls bündig mit der Sichtfläche 14 abschließt. Er greift bei geschlossenem Lager in einen vom unteren Ende 35 bis auf Höhe der zweiten Drehachse 5 reichenden Falz 36 des Flügellagerteils 1 ein.

Des weiteren befindet sich am oberen Ende 29 des Kipphebels 2, und zwar an dessen dem Flügellagerteil 1 zugeordneten Längsrand 32, eine den zweiten Überschlag 34 seitlich überragende zweite Dichtleiste 37. Sie ist an einem abnehmbar am Kipphebel 2 gehaltenen Element 38 angeformt. Es wird in nicht näher gezeigter Weise mit dem Kipphebel 2 verschraubt und besitzt zu diesem Zwecke eine Durchsteckbohrung 39 für eine in ein Gewinde des Kipphebels 2 einzudrehende Schraube. An seiner Unterseite befindet sich eine Mulde, die den als zweite Drehachse 5 dienenden Zapfen des Flügellagerteils von oben übergreift, wobei dieser Zapfen andererseits in der Lagermulde 40 des Kipphebels 2 ruht. Am Zapfen 5 ist eine Umfangsnut 41 vorgesehen, in welche tangential der Schaft der erwähnten Befestigungsschraube für das Element 38 eingreift und dadurch die axiale Sicherung des Kipphebels 2 auf dem Zapfen 5 bewirkt, ohne die Relativdrehung von Kipphebel und Flügellagerteil zu behindern.

Die zweite Dichtleiste 37 hintergreift eine Kante 42 am oberen Ende des Flügellagerteils 1. Diese ist gegenüber dem Falz 36 seitlich nach links (Fig. 1) zurückgesetzt. In sehr vorteilhafter Weise liegen der Falz 19 und der Überschlag 24 einerseits sowie der Falz 36 und der Überschlag 37 andererseits bei geschlossenem Lager jeweils stirnseitig aneinander an, so daß auch an diesen Stellen eine Abdichtung erzielt wird.

## Patentansprüche

1. Schwingflügellager mit einem Rahmenlagerteil (13) und einem Flügellagerteil (1) sowie einem beide verbindenen Kipphebel (2), dessen eines Ende (23) am Rahmenlagerteil (3) und dessen anderes Ende (29) am Flügellagerteil (1) um eine erste (4) und nachfolgend oder gleichzeitig um eine zweite Drehachse (5) begrenzt drehbar gelagert sind, wobei das raumabgewandte Ende des Laners an seinem in Einbaulage unteren Ende durch eine untere Deckplatte (7) des Rahmenlagerteils (3) und an seinem oberen Ende durch eine obere Deckplatte (6) des Flügellagerteils (1) verschlossen ist, dadurch gekennzeichnt, daß der die dem Rauminnern zugekehrte Sichtfläche aufweisende plattenartige Teil (13) des Kipphebels (2) und die seitlich links und rechts daran anschließenden, ebenfalls je eine Sichtfläche (15 bzw. 16) tragenden vorderen Endbereiche (17 bzw. 18) des Flügel- (1) und des Rahmenlagerteils (3) jeweils mittels Falz (19, 25, 36, 42) und Überschlag (21, 24, 34, 37) aneinander anschließen, wobei ein Wechsel in den Dichtflächen der Fälze und Überschläge zwischen dem Rahmenlagerteil (3) und dem Kipphebel (2) etwa auf Höhe der ersten Drehachse (4) und zwischen dem Kipphebel (3) und dem Flügellagerteil (1) etwa auf Höhe der zweiten Drehachse (5) vorgesehen ist.

2. Schwingflügellager nach Anspruch 1, dadurch gekennzeichnet, daß das Rahmenlagerteil (3) einen von seinem oberen Ende (20) bis auf Höhe der ersten Drehachse (4) reichenden Falz (19) und der Kipphebel (2) an seinem, dem Rahmenlagerteil (3) zugeordneten Längsrand (22) einen in den Falz (19) eingreifenden, seitlich abstehenden ersten Überschlag (21) etwa gleicher Länge aufweisen.

3. Schwingflügellager nach Anspruch 2, dadurch gekennzeichnet, daß sich am unteren Ende (23) des Kipphebels (2) an dessen, dem Rahmenlagerteil (3) zugeordneten Längsrand (22), eine den ersten Überschlag (21) seitlich überragende erste Dichtleiste (24) befindet, die vom unteren Kipphebelende (23) bis etwa zur Höhe der ersten Drehachse (4) reicht und eine Kante (25) am unteren Ende des Rahmenlagerteils (3) hintergreift.

4. Schwingflügellager nach Anspruch 3, gekennzeichnet durch eine Ausnehmung (26) im Rahmenlagerteil (3), deren unteres Ende (27) bogenförmig begrenzt und treppenartig geformt ist, wobei der Radius des Bogen dem Radius der Bewegungsbahn des unteren Endes (23) des Kipphebels (2) entspricht.

5. Schwingflügellager nach Anspruch 4, dadurch gekennzeichnet, daß das der unteren Deckplatte (7) zugekehrte Ende (28) der Ausnehmung (26) zugleich einen Anschlag für den Kipphebel bildet.

6. Schwingflügellager nach wenigstens einem der vorhergehenden Ansprüche, dadurch gekennzeichnet, daß der Kipphebel (2) an seinem, dem Flügellagerteil (1) zugeordneten Längsrand (32), einen von seinem unteren Ende (23) bis auf Höhe der zweiten Lagerachse 15) reichenden, seitlich abstehenden zweiten Uberschlag (34) aufweist, der in einen vom unteren Ende (35) bis auf Höhe der zweiten Drehachse (5) reichenden Falz (36) des Flügellagerteils (1) eingreift.

7. Schwingflügellager nach Anspruch 6, dadurch gekennzeichnet, daß sich am oberen Ende (29) des Kipphebels (2) an dessen, dem Flügellagerteil (1) zugeordneten Längsrand (32), eine, den zweiten Überschlag (34) seitlich überragende zweite Dichtleiste (37) befindet, die eine Kante (42) am oberen Ende des Flügellagerteils (1) hintergreift, welche gegenüber dem Falz (36) des Flügellagerteils (1) seitlich zurückgesetzt ist.

8. Schwingflügellager nach Anspruch 7, dadurch gekennzeichnet, daß sich die zweite Dichtleiste (37) an einem abnehmbar am Kipphebel oder der zweiten Drehachse gehaltenen Element (38) befindet.

9. Schwingflügellager nach Anspruch 8, mit am Kipphebel gehaltenen Element, dadurch gekennzeichnet, daß das Element (38) ein Bremsteil des Lagers bildet, das mit dem oberen Kipphebelende abnehmbar verbunden ist und ein in der Art eines Gleitsteins (5) oder dergl. wirkendes Element aufweist oder aufnimmt, das in eine Umfangsnut (41) eines, die,zweite Drehachse (5) bildenden Zapfens des Flügellagerteils (1) eingreift.

10. Schwingflügellager nach wenigstens einem der vorhergehenden Ansprüche, gekennzeichnet durch ein streifenartiges Dichtelement am oberen (29) und unteren stirnseitigen Ende (23) des plattenartigen Teils (13) des Kipphebels (29).

11. Schwingflügellager nach Anspruch 10, dadurch gekennzeichnet, daß zwischen die einander zugkehrten Stirnkanten (9, 10) der oberen (6) und unteren Deckplatte (7) ein an einer der Deckplatten befestigtes streifenartiges Dichtelement (8) geschalten ist.

## Claims

1. Pivoted sash bearing with a frame bearing part (13) and a sash bearing part (1) and, joining the two, a rocker lever (2), of which one end (23) is mounted on the frame bearing part (3) while the other end (29) is mounted on the sash bearing part (1), for limited rotation in the first case about a pivot axis (4) and subsequently or simultaneously about a second pivot axis (5), the end of the bearing which is remote from the room being sealed at its end which is its bottom end when it is installed by a bottom cover plate (7) of the frame bearing part (3) and at its upper end by a top cover plate (6) of the sash bearing part (1), characterised in that the plate-like part (13) of the rocker lever (2) which has the visible surface which is towards the interior of the room, and the front end zones (17, 18) of the sash bearing part (1) and of the frame bearing part (3), which are laterally leftwards and rightwards adjacent to the aforesaid part (13) of the rocker lever (2) and which likewise each comprise a visible face (15,16) are in each case adjacent each other by reason of a rebate (19, 25, 36, 42) and overlap (21, 24, 34, 37), a change in the sealing faces of the rebates and overlaps between the frame bearing part (3) and the rocker lever (2) being provided substantially at the level of the first pivot axis (4) and between the rocker lever (3) and the sash bearing part (1) substantially at the height of the second pivot axis (5).

2. Pivoted sash bearing according to Claim 1, characterised in that the frame bearing part (3) has a rebate (19) extending from its upper end (20) to the height of the first pivot axis (4) while the rocker lever (2) has on its longitudinal edge (22) which is associated with the frame bearing part (3) a first overlap (21) of substantially the same length which protrudes laterally and engages into the rebate (19).

3. Pivoted sash bearing according to Claim 2, characterised in that at the bottom end (23) of the rocker lever (2) on its longitudinal edge (22) associated with the frame bearing part (3) there is a first sealing strip (24) which projects laterally over the first overlap (21) and which extends from the lower end (23) of the rocker lever to about the height of the first pivot axis (4), engaging behind an edge (25) at the bottom end of the frame bearing part (3).

4. Pivoted sash bearing according to Claim 3, characterised by a recess (26) in the frame bearing part (3), the bottom end (27) of which is arcuately bounded and steplike in shape, the radius of the arc corresponding to the radius of the path of movement of the bottom end (23) of the rocker lever (2).

5. Pivoted sash bearing according to Claim 4, characterised in that the end (28) of the recess (26) which is towards the lower cover plate (7) serves at the same time as an abutment for the rocker lever.

6. Pivoted sash bearing according to at least one of the preceding Claims, characterised in that the rocker lever (2) has at its longitudinal edge (32) associated with the sash bearing part (1) a laterally projecting second overlap (34) extending from its lower end (23) to the height of the second bearing axis (5), the said overlap (34) engaging into a rebate (36) of the sash bearing part (1) which extends from the bottom end (35) to the height of the second pivot axis (5).

7. Pivoted sash bearing according to Claim 6, characterised in that there is at the upper end (29) of the rocker lever (2), on its longitudinal edge (32) which is associated with the sash bearing part (1), a second sealing strip (37) which laterally overlaps the second overlap (34) and which engages behind an edge (42) at the upper end of the sash bearing part (1) which is set back laterally in relation to the rebate (36) of the sash bearing part (1).

8. Pivoted sash bearing according to Claim 7, characterised in that the second sealing strip (37) is disposed on an element (38) removably held on the rocker lever or the second pivot axis.

9. Pivoted sash bearing according to Claim 8, with an element held on the rocker lever, characterised in that the element (38) constitutes a braking part of the bearing and is removably connected to the top end of the rocker lever, having or holding an element which acts in the manner of a slider (5) or the like, which engages a peripheral groove (41) of a journal on the sash bearing part (1) and which constitutes the second pivot axis (5).

10. Pivoted sash bearing according to at least one of the preceding Claims, characterised by a strip-like sealing element on the upper (29) and lower facing end (27) of the plate-like part (13) of the rocker lever (29).

11. Pivoted sash bearing according to Claim 10, characterised in that between the mutually facing end edges (9, 10) of the upper (6) and lower (7) cover plate there is a strip-like sealing element (8) fixed on one of the cover plates.

## Revendications

1.- Pivot pour fenêtre basculante, avec une partie (13(lire 3)) de palier du cadre et une partie (1) de palier de battant, ainsi qu'un levier de basculement (2) les reliant, dont une extrémité (23) est montée à rotation sur la partie de palier du cadre et dont l'autre extrémité (29) est montée à rotation sur la partie (1) de palier du battant, autour d'un premier axe (4) et ensuite ou simultanément autour d'un deuxième axe (5), de manière limitée, où l'extrémité du palier non tournée vers le local est fermée à son extrémité inférieure, dans la position de montage, par une plaque couvercle (7), inférieure, de la partie (3) de palier du cadre, et est fermée à son extrémité supérieure par une plaque couvercle (6) de la partie (1) de palier du battant, caractérisé en ce que la partie (13) en forme de plaque, présentant une surface visible tournée vers l'intérieur du local, du levier de basculement (2), et les régions d'extrémité antérieures (17 respectivement 18), portant également chacune une surface visible (15 respectivement 16) s'y raccordant latéralement à gauche et à droite, de la partie (1) de palier du battant et de la partie (3) de palier du cadre, se raccordent l'une à l'autre chaque fois au moyen d'une feuillure (19,25,36,42) et d'un recouvrement (21, 24, 34, 37), un changement dans les surfaces d'étanchéité des feuillures et des recouvrements étant prévu entre la partie (3) de palier du cadre et le levier de basculement (2), à peu près à la hauteur du premier axe de rotation (4) et entre le levier de basculement (2) et la partie (1) de palier du battant, à peu près à la hauteur du deuxième axe de rotation (5).

2.- Pivot pour fenêtre basculante suivant la revendication 1, caractérisé en ce que la partie (3) de palier du cadre présente une feuillure (19) s'étendant de son extrémité supérieure (20) jusqu'à la hauteur du premier axe de rotation (4) et en ce que le levier de basculement (2) présente à son bord longitudinal (22) associé à la partie (3) de palier du cadre, un premier recouvrement (21) d'à peu près égale longueur, faisant saillie latéralement, pénétrant dans la feuillure (19).

3.- Pivot pour fenêtre basculante suivant la revendication 2, caractérisé en ce qu'à l'extrémité inférieure (23) du levier de basculement (2), à son bord longitudinal (22) associé à la partie (3) de palier du cadre, se trouve une première baguette d'étanchéité (24) dépassant latéralement le premier recouvrement (21), baguette qui va de l'extrémité inférieure (23) du levier de basculement jusqu'à peu près la hauteur du premier axe de rotation (4) et arrive derrière un bord (25) à l'extrémité inférieure de la partie (3) de palier du cadre.

4.- Pivot pour fenêtre basculante suivant la revendication 3, caractérisé par un logement (26) dans la partie de palier (3) du cadre, dont l'extrémité inférieure (27) est limitée en forme d'arc et est conformée en escalier, le rayon de l'arc correspondant au rayon de la trajectoire de l'extrémité inférieure (23) du levier de basculement (2).

5.- Pivot pour fenêtre basculante suivant la revendication 4, caractérisé en ce que l'extrémité (28), tournée vers la plaque couvercle inférieure (7),du logement (26),forme en même temps une butée pour le levier de basculement.

6.- Pivot pour fenêtre basculante suivant au moins l'une des revendications précédentes, caractérisé en ce que le levier de basculement (2) présente à son bord longitudinal (32) associé à la partie (1) de palier du battant, un deuxième recouvrement (34), en saillie latéralement, allant de son extrémité inférieure (23) jusqu'à la hauteur du deuxième axe (5) du palier, le recouvrement (34) pénétrant dans une feuillure (36) de la partie (1) de palier du battant, allant de l'extrémité inférieure (33) jusqu'à la hauteur du deuxième axe de rotation (5).

7.- Pivot pour fenêtre basculante suivant la revendication 6, caractérisé en ce qu'à l'extrémité supérieure (29) du levier de basculement (2), à son bord longitudinal (32) associé à la partie (1) de palier du battant, se trouve une deuxième baguette d'étanchéité (37) dépassant latéralement le deuxième recouvrement (34), laquelle baguette arrive derrière un bord (42), au bord supérieur de la partie (1) de palier du battant, bord qui est en retrait latéralement par rapport à la feuillure (36) de la partie (1) de palier du battant.

8.- Pivot pour fenêtre basculante suivant la revendication 7, caractérisé en ce que la deuxième baguette d'étanchéité (37) se trouve sur un élément (38) maintenu de manière amovible sur le levier de basculement ou sur le deuxième axe de rotation.

9.- Pivot pour fenêtre basculante suivant la revendication 8, avec un élément maintenu sur le levier de basculement, caractérisé en ce que l'élément (38) forme une partie de frein du palier,qui est reliée à l'extrémité supérieure du levier de basculement et présente ou reçoit un élément agissant à la façon d'un coulisseau (5) ou analogue, qui pénètre dans une rainure periphérique (41) d'un tourillon de la partie (1) de palier du battant formant le deuxième axe de rotation (5).

10.- Pivot pour fenêtre basculante suivant au moins l'une des revendications précédentes, caractérisé par un élément d'étanchéité du genre d'une bande à l'extrémité frontale supérieure (29) et à l'extrémité frontale inférieure (23) de la partie (13) du genre d'une plaque du levier de basculement (2).

11.- Pivot pour fenêtre basculante suivant la revendication 10, caractérisé en ce qu'entre les bords frontaux (9, 10) tournés l'un vers l'autre de la plaque couvercle supérieure (6) et de la plaque couvercle inférieure (7), est monté un élément d'étanchéité (8) du genre d'une bande, fixé à l'une des plaques couvercles.
